# EUROPÄISCHE PATENTSCHRIFT

(11) **EP 1 266 827 B1**
(45) Veröffentlichungstag und Bekanntmachung des Hinweises auf die Patenterteilung: **08.03.2006**
(21) Anmeldenummer: 02013082.9
(22) Anmeldetag: 13.06.2002
(51) Int. Cl.: B65B 1/10, B65B 37/08, B65G 65/48, B65D 88/68

(54) **Sandsackabfüllanlage mit Zwangsmischsystem und mindestens 2 voneinander unabhängigen Sandsackabfüllstutzen**
Sandbag filling apparatus with agitator and at least 2 independent discharge chutes
Dispositif pour remplir des sacs de sable comprenant un agitateur et au moins 2 embouts de remplissage indépendants

(30) Priorität: 14.06.2001 DE 20109832 U
(43) Veröffentlichungstag der Anmeldung: 18.12.2002
(73) Patentinhaber: König, Josef, D-83416 Saaldorf (DE)
(72) Erfinder: König, Josef, D-83416 Saaldorf (DE)
(74) Vertreter: Manitz, Finsterwald & Partner GbR

(56) Entgegenhaltungen:
- EP-A- 0 374 418
- CH-A- 659 052
- FR-A- 1 316 322
- US-A- 5 740 950
- US-A- 5 927 356

## Beschreibung

Die Erfindung betrifft eine Hochleistungs-Sandsackabfüllanlage nach dem Oberbegriff des Anspruchs 1, die auch als Mischwerk verwendet werden kann.

Hochwasserkatastrophen werden immer häufiger und nehmen an Intensität zu, wobei an Sandsackabfüllanlagen hohe Ansprüche gestellt werden, die mit dieser Erfindung auf das Beste erfüllt werden. Im Katastrophen-Ernstfall ist der Sand meist feucht, nass oder klebrig bzw. mit Erde oder Humus versetzt, was für die Erfindung dieser Sandsackabfüllanlage kein Problem darstellt. Der Stand der Technik bisher zeigt jedoch, dass bisherige Sandsackabfüllanlagen nur bei trockenem rieselfähigen Siebesand funktionieren, und das bei einer sehr niedrigen Leistung, und des Weiteren sehr anfällig sind gegen Steinchen und Fremdkörper.

Aus der CH-A-659052 ist eine Vorrichtung zur portionierten und dosierten Abgabe von Schüttgut bekannt. Die Vorrichtung umfasst eine Mischer-trommel mit im Boden der Trommel angeordneten Auslassöffnungen, durch die das Schüttgut mittels innerhalb der Trommel rotierender Mischerarme hindurch gefördert wird. Um eine Brückenbildung an den Auslassöffnungen zu vermeiden, sind diese nicht verschließbar ausgebildet, sondern es ist in einem Abstand oberhalb jeder Auslassöffnung jeweils eine diese seitlich überragende Abdeckung angeordnet.

Aus der US-A-5740950 ist eine Vorrichtung zum Abfüllen von Schüttgut bekannt, bei der das Schüttgut in einem kastenförmigen Aufnahmebehälter über rotierende Mischblätter vermischt und von einem Schneckenförderer zu im Boden des Aufnahmebehälters ausgebildeten Auslassöffnungen transportiert wird. Die Auslassöffnungen münden in Abfüllstutzen, die jeweils an ihrem unteren Ende über Schwenkklappen verschließbar sind.

Aufgabe der Erfindung ist es, eine Hochleistungs-Sandsackabfüllanlage der eingangs genannten Art so auszubilden, dass auch feuchter und klebriger Sand störungsfrei und mit hoher Leistung verarbeitet werden kann.

Erfindungsgemäß wir diese Aufgabe durch eine Hochleistungs-Sandsackabfüllanlage nach Anspruch 1 gelöst.

Die Anlage besteht aus einem stabilen Tragerahmengestell, einer darauf befindlichen Trommel (runder Sandbehälter) in der die rotierenden Federzinkenarme das Schüttgut z.B. Sand lockert, mischt und nach außen zu den rundum befindlichen Sandsackabfüllstutzen befördert. Beim Öffnen der Schieber (Dreiviertelteller im Boden der Trommel) durch Drehen am Handgriff des Abfüllstutzen wird somit das Schüttgut in den Befüllstutzen gepresst und der darunter eingehängte Sandsack befüllt. An jeder Befüllanlage sind mindestens 2, in diesem Falle 7 voneinander unabhängig bedienbare Sandsackabfüllstutzen. Der Schieber kann nach Belieben entsprechend der Befüllleistung geöffnet werden. Auf der Trommel kann noch ein Trichter zum Beschicken der Anlage mit Frontlader, Radlader oder Bagger aufgesetzt werden. Der Antrieb der Federzinkenarme erfolgt über einen Traktor oder Unimog über die Gelenkwelle (Zapfwelle) oder Hydraulik, kann jedoch auch durch Direktantrieb wie Elektromotor angetrieben werden.

Die vielen Vorteile der Erfindung gegenüber dem Stand der Technik sind:
- hohe Leistung, bis zu 3500 Sandsäcke/Std. mit 7 Abfüllstutzen.
- Sand in jeder Form ob feucht, nass, klebrig oder trocken. - nicht nur Sand, sondern Kies bis 30 mm Körnung und Splitt, Granulate und Baumaterialien können vermischt und abgesackt werden.
- auch Naturkies kann verwendet werden, wenn die großen Steine nicht zu viel sind.
- großer Einfülltrichter für mechanisches Nachfüllen.
- dass die Federzinken verstellbar sind, zum Mischen nach innen geneigt und zum Befüllen der Säcke nach außen geneigt werden können und dadurch die Verwendbarkeit und die Leistung enorm ansteigt.

Die Schutzgitter an der Sandsackabfüllstutzen-Auslaufrutsche können in vorteilhafter Weise derart ausgebildet sein, daß sie bei zehr zühem und klebrigem Sandmaterial und bei größeren Steinen selbsttätig vom Sandmaterial aufgedrückt werden und somit kein Verstopfen erfolgt und kein Zeitverlust durch Ausputzen bzw. Schaden notwendig ist.

Durch die runde Form der Mischer-Trommel in Verbindung mit den Mischerzinken kann mit wenig Energie und niedrigen Verschleiß auch Kies, Splitt und Granulate auch für Bauhandwerk und Industrie gemischt und abgefüllt werden.

Ansichten Hochleistungs-Sandsackabfüllanlage
- Fig. 1: Seitenansicht
- Fig. 2: Draufsicht
- Fig. 3: Ansicht
- Fig. 4: Bezugszeichenliste

### Bezugszeichenliste - Sandsackabfüllanlage

1 Schieber
2 Auslaufrutsche
3 Unterlenkerbolzen
4 Schmiernippel m 6
5 Schmiernippel m 6
6 Mischer Trommel (Sandbehälter)
7 Mutter M 16
8 Schraube M 12 x 30
9 Oberlenkerbolzen
10 Kette Oberlenker(nicht abgebildet)
11 Antriebswelle (Zapfwelle)
12 Kugellager
13 Sicherungsring
14 O-Ring
15 Mischblatt
16 Schraube M 12 x 30
17 Schraube M 16 x 30
18 Mutter M 16
19 Mischerzinken
20 Seitenabstreifer verstellbar
21 Schraube M 16 x 120
22 Schraube M 12 x 40
23 Mischkreuz
24 Mutter M 12
25 Stütze für Schutzgitter
26 Deckel (Schutzgitter)
27 Mutter M 12
28 Schraube M 12x120
29 Bügel (nicht abgebildet)
30 Schutzblech (nicht abgebildet) 31 Schmiernippel M 6
32 Deck - Kappe 1"
33 Verstellbarer Mischarm
34 Scheibe
35 Beilagscheibe

## Patentansprüche

1. Hochleistungs-Sandsackabfüllanlage mit Zwangsmischsystem und mindestens zwei, beispielsweise sieben, Sandsackabfüllstutzen, insbesondere für den Hochwasser und Katastrophenschutz,
wobei die Anlage aus einem Tragerahmengestell, einer darauf befindlichen Mischer-Trommel (6), mit mehreren darin befindlichen rotierenden Mischerzinken (19) und rundherum befindlichen Sandsackabfüllstutzen-Auslaufrutschen (2) besteht, zum Abfüllen von Sandsäcken und zum Mischen von Schüttgütern,
**dadurch gekennzeichnet,**
**dass** die Sandsackabfüllstutzen unabhängig voneinander bedienbar sind,
**dass** die Sandsackabfüllstutzen-Auslaufrutschen (2) jeweils mit einem Schieber (1) versehen sind, der im Boden der Mischer-Trommel (6) verdrehbar angeordnet ist,
und **dass** jede Sandsackabfüllstutzen-Auslaufrutsche (2) unabhängig von den Schiebern (1) der anderen Sandsackabfüllstutzen-Auslaufrutschen (2) bedient werden kann.

2. Sandsackabfüllanlage nach Anspruch 1,
**dadurch gekennzeichnet,**
**dass** die Mischerzinken (19) in die gleiche Richtung drehen müssen wie die Schieber (1) der Sandsackabfüllstutzen-Auslaufrutschen (2) geöffnet werden.

3. Sandsackabfüllanlage nach Anspruch 1 oder 2,
**dadurch gekennzeichnet,**
**dass** das Schüttgut wie hier Sand in die Öffnung der Sandsackabfüllstutzen-Auslaufrutsche (2) gepresst wird.

4. Sandsackabfüllanlage nach Anspruch 1 bis 3,
**dadurch gekennzeichnet,**
**dass** die Befüllleistung bzw. Durchsatzmenge durch die Öffnungsweite der Schieber (1), jedoch auch durch die Drehzahl der Mischerzinken (19) und auch durch die Menge der Mischerzinken (19) gesteigert werden kann.

5. Sandsackabfüllanlage nach Anspruch 1 bis 4,
**dadurch gekennzeichnet,**
**dass** die Mischerzinken (19) nach hinten oder zur Seite ausweichen, damit ein zu großer Stein oder Fremdkörper, der nicht in die Befüllöffnung passt, keinen Schaden anrichten kann.

6. Sandsackabfüllanlage nach Anspruch 1 bis 5,
**dadurch gekennzeichnet,**
**dass** durch die konische Zusammenführung der Sandsackabfüllstutzen-Auslaufrutsche (2) Sandsäcke aller Art und Größe ohne Umbau beliebig zu befüllen sind.

7. Sandsackabfüllanlage nach Anspruch 1 bis 6,
**dadurch gekennzeichnet,**
**dass** am unteren Ende der Sandsackabfüllstutzen - Auslaufrutsche (2) zum Festhalten der Sandsäcke Sandsackhaltestifte vorgesehen sind, die durch leichtes Anziehen am Sandsack bzw. durch Loslassen des gefüllten Sandsacks selbst entfernbar sind.

## Claims

1. A heavy duty sandbagging machine comprising a forced-action mixing system and at least two, for example seven, sandbagging nozzles, in particular for flood protection and civil protection, wherein the machine consists of a support frame rack, a mixer drum (6) located thereon, with a plurality of rotating mixer tines (19) located therein and discharge chutes (2) for the sandbagging nozzles located around it, for the filling of sandbags and for the mixing of loose material,
**characterised in that**
the sandbagging nozzles can be operated independently of one another;
**in that** the discharge chutes (2) for the sandbagging nozzles are each provided with a slider (1) rotatably arranged in the base of the mixer drum (6);
and **in that** each discharge chute (2) for the sandbagging nozzles can be operated independently of the sliders (1) of the other discharge chutes (2) for the sandbagging nozzles.

2. A sandbagging machine in accordance with claim 1, **characterised in that** the mixer tines (19) have to rotate in the same direction as the sliders (1) of the discharge chutes (2) for the sandbagging nozzles are opened.

3. A sandbagging machine in accordance with claim 1 or claim 2, **characterised in that** the loose material, like sand here, is pressed into the opening of the discharge chute (2) for the sandbagging nozzles.

4. A sandbagging machine in accordance with any one of the claims 1 to 3, **characterised in that** the filling performance or throughput amount can be increased by the opening width of the sliders (1) but also by the rotary speed of the mixer tines (19) and also by the number of the mixer tines (19).

5. A sandbagging machine in accordance with any one of the claims 1 to 4, **characterised in that** the mixer tines (19) yield to the rear or to the side so that a stone or foreign body which is too large and does not fit into the filling opening cannot cause any damage.

6. A sandbagging machine in accordance with any one of the claims 1 to 5, **characterised in that** sandbags of all types and sizes can be filled as desired without any conversion due to the conical merging of the discharge chute (2) for the sandbagging nozzles.

7. A sandbagging machine in accordance with any one of the claims 1 to 6, **characterised in that** sandbag holding pins are provided at the lower end of the discharge chute (2) for the sandbagging nozzles to hold the sandbags tight, said sandbag holding pins being able to be removed by a light pulling at the sandbag or by releasing the actual filled sandbag.

## Revendications

1. Installation de haute capacité pour remplissage de sacs de sable, comprenant un système de mélange forcé et au moins deux, par exemple sept, manchons de remplissage de sacs de sable, en particulier pour la protection contre les inondations et contre les catastrophes, ladite installation étant composée d'un châssis-cadre porteur, d'un tambour mélangeur (6) situé au-dessus, doté de plusieurs doigts de mélange (19) en rotation situés à l'intérieur dudit tambour, et des goulottes de sortie (2) situées sur tout le pourtour et correspondant aux manchons de remplissage de sacs de sable, en vue du remplissage de sacs de sable et du mélange de matières en vrac,
**caractérisée en ce que** les manchons de remplissage de sacs de sable peuvent être desservis indépendamment les uns des autres,
**en ce que** les goulottes de sortie (2) correspondant aux manchons de remplissage de sacs de sable sont pourvues chacune d'un tiroir (1) qui est agencé avec faculté de rotation dans le fond du tambour mélangeur (6), et
chaque goulotte de sortie (2) correspondant aux manchons de remplissage de sacs de sable peut être desservie indépendamment des tiroirs (1) des autres goulottes de sortie (2) correspondant aux manchons de remplissage de sacs de sable.

2. Installation de remplissage de sacs de sable selon la revendication 1, **caractérisée en ce que** les doigts de mélange (19) doivent tourner dans la même direction que celle de l'ouverture des goulottes de sortie (2) par les tiroirs (1).

3. Installation de remplissage de sacs de sable selon la revendication 1 ou 2, **caractérisée en ce que** les matières en vrac, comme ici du sable, sont pressées dans l'ouverture des goulottes de sortie (2) correspondant aux manchons de remplissage de sacs de sable.

4. Installation de remplissage de sacs de sable selon les revendications 1 à 3, **caractérisée en ce que** la capacité de remplissage, c'est-à-dire le débit, peut être augmentée par la largeur d'ouverture des tiroirs (1), mais également par la vitesse de rotation des doigts de mélange (19) de même que par le nombre des doigts de mélange (19).

5. Installation de remplissage de sacs de sable selon les revendications 1 à 4, **caractérisée en ce que** les doigts de mélange (19) s'effacent vers l'arrière ou vers le côté, afin qu'une pierre ou un corps étranger, qui ne rentre pas dans l'ouverture de remplissage, ne puisse provoquer aucun dégât.

6. Installation de remplissage de sacs de sable selon les revendications 1 à 5, **caractérisée en ce que**, grâce à la convergence conique des goulottes de remplissage (2) correspondant aux manchons de remplissage de sacs de sable, il est possible de remplir des sacs de sable de toutes sortes et de toutes tailles à volonté sans transformation.

7. Installation de remplissage de sacs de sable selon les revendications 1 à 6, **caractérisée en ce que** des tiges de maintien de sacs de sable sont prévues à l'extrémité inférieure des goulottes de sortie (2) correspondant aux manchons de remplissage de sacs de sable pour maintenir fermement les sacs de sable, lesdites tiges pouvant être enlevées d'elles-mêmes par légère traction sur le sac de sable ou en relâchant le sac de sable rempli.
